# EUROPÄISCHE PATENTSCHRIFT

(11) **EP 1 129 644 B1**
(45) Veröffentlichungstag und Bekanntmachung des Hinweises auf die Patenterteilung: **16.10.2002**
(21) Anmeldenummer: 00104615.0
(22) Anmeldetag: 03.03.2000
(51) Int. Cl.: A47B 57/50, A47B 96/14, A47B 91/00

(54) **Regal**
Rack
Rayonnage

(43) Veröffentlichungstag der Anmeldung: 05.09.2001
(73) Patentinhaber: META-Regalbau GmbH & Co. KG, 59759 Arnsberg (DE)
(72) Erfinder: Angenendt, Hubert, 59759 Arnsberg (DE); Hasenclever, Bernd, 59757 Arnsberg (DE)
(74) Vertreter: Fritz, Edmund Lothar, Dipl.-Chem.

(56) Entgegenhaltungen:
- DE-B- 1 179 345
- GB-A- 985 765
- US-A- 3 039 622
- US-A- 5 628 415

## Beschreibung

Die vorliegende Erfindung betrifft ein Regal umfassend vertikale Pfosten und mit diesen Pfosten verbindbare Holme, die sich in Längsrichtung bzw. in Querrichtung des Regals erstrecken und die etwa in Höhe der Fachböden des Regals liegen, wobei Holme und vertikale Pfosten über Aussparungen und diesen zugeordnete Verbindungselemente verbindbar sind.

Aus dem Stand der Technik sind Regale der eingangs genannten Art bekannt. Bei den bekannten Regalen sind jedoch die Verbindungselemente in der Regel an den Holmen angeordnet, so daß sie sich nach außen hin durch Aussparungen der Pfosten hindurch erstrecken und somit außenseitig am Regal vorstehen. Diese Verbindungselemente stellen eine Verletzungsgefahr für die Bedienungsperson z.B. bei der Montage des Regals dar, insbesondere da sie häufig scharfe Kanten aufweisen.

Die Aufgabe der vorliegenden Erfindung besteht folglich darin, ein Regal der eingangs genannten Gattung zur Verfügung zu stellen, bei dem die Verletzungsgefahr gemindert ist. Weiterhin ist es ein Anliegen der Erfindung ein Regal zu schaffen, das eine einfache und rasche Montage ohne besonderes Werkzeug zuläßt.

Die Lösung liefert ein erfindungsgemäßes Regal der eingangs genannten Art mit den kennzeichnenden Merkmalen des Hauptanspruchs. Erfindungsgemäß ist vorgesehen, daß die Verbindungselemente Rastelemente sind, die sich an den vertikalen Pfosten befinden und sich jeweils zur Innenseite hin erstrecken und daß sich die Aussparungen an den Holmen befinden. Bei der erfindungsgemäßen Lösung ist es also so, daß die Verbindungselemente nun an den Pfosten liegen und nach innen weisen und die Holme werden quasi an der Innenseite der Pfosten in die Verbindungselemente eingehängt, so daß die Verbindungselemente in die Aussparungen der Holme eingreifen. Durch diese Lösung ragen die Verbindungselemente am Regal nicht nach außen vor und die Verletzungsgefahr wird wesentlich verringert.

Die bekannten Regalsysteme haben weiterhin häufig den Nachteil, daß die Pfosten aus Winkelprofilen mit ungleichen Schenkeln bestehen. Daraus ergibt sich die Gefahr von Montagefehlern. Beim Aufbau eines solchen Regals muß man genau darauf achten, daß das Profil jeweils in der richtigen Lage verbaut wird. Gemäß einer bevorzugten Weiterbildung der vorliegenden Erfindung ist es hingegen so, daß die vertikalen Pfosten Winkelprofile sind mit jeweils zwei gleichlangen Schenkeln. Durch die Verwendung dieser symmetrischen Pfostenprofile sind Montagefehler ausgeschlossen.

Bekannte Regale verwenden weiterhin häufig für die sich in Längsrichtung bzw. in Querrichtung erstreckenden Holme unterschiedliche Profile.

Dies führt in der Regel zu größerem fertigungstechnischen Aufwand. Gemäß einer Weiterbildung der vorliegenden Erfindung ist vorgesehen, daß die Holme für die Längsrichtung und die Holme für die Querrichtung gleichartige Profile aufweisen. Dabei ist besonders ein annähernd C-förmiges Profil für alle Holme bevorzugt mit wenigstens drei vollständigen Profilwänden und wenigstens einer kürzeren Teilprofilwand, die etwa rechtwinklig einwärts abgewinkelt ist. Weiter vorzugsweise ist vorgesehen, daß die Holme in Querrichtung und/oder die Holme in Längsrichtung jeweils Stufenholme sind mit wenigstens einem in der Einbauposition etwa horizontal abgewinkelten Auflagesteg. Die Verwendung solcher Stufenholme hat gegenüber den bekannten Holmprofilen den Vorteil, daß die für den Fachboden des Regals vorgesehene Platte auf dem Holm aufliegen kann und nicht nach oben hin aufträgt. Die Gesamthöhe des Lastaufnehmers aus Stufenholmen einschließlich der die Ebene des Fachbodens bildenden Platte wird dadurch reduziert. Die Platte selbst ist durch den Stufenholm ringsum eingefaßt und geschützt. Dadurch wird die Verletzungsgefahr durch Holzsplitter bei der Bedienungsperson vermieden. Dies ist eine weitere Verbesserung gegenüber bekannten Regalen, die häufig eine Spanplatte mit ringsum ungeschützter Schnittkante für den Fachboden verwenden.

Zwar ist es grundsätzlich bereits bekannt, bei Regalen in der Querrichtung verlaufende Unterzüge zu verwenden, die das Ausdrehen der Holme verhindern. Die bislang bekannten Unterzüge sind jedoch unsymmetrisch zur Profilachse ausgebildet, so daß daraus wiederum Montagefehler resultieren können, wenn die richtige Lage des Teils beim Einbau nicht beachtet wird. Wenn gemäß einer Weiterbildung der Erfindung dagegen Unterzüge verwendet werden, dann haben diese vorzugsweise ein spitzwinkliges symmetrisches Dreieckprofil, wodurch man diese Montagefehler verhindern kann.

Eine Weiterbildung der Erfindung sieht vor, daß die Unterzüge oberseitige Ausklinkungen und/oder unterseitige Aussparungen aufweisen und die Unterzüge mit ihren Endbereichen in Nuten der Holme einschiebbar sind und nach einem anschließenden Verdrehen der Unterzüge um ihre Längsachse aus der Einschiebposition heraus in eine Montageposition Stege bzw. Teilwände des Holms in den Ausklinkungen bzw. Aussparungen der Unterzüge liegen. Es ergibt sich also eine Art Formschluß zwischen den Unterzügen und den Holmen, die vorzugsweise Stufenholme der oben beschriebenen Art sind. Die Montage der Unterzüge ist durch deren Form im Prinzip festgelegt.

Bei den bekannten Regalen ist häufig eine Kippsicherung der Pfosten z.B. durch eine Verdübelung im Fußbereich nicht vorgesehen. Derartige Regale verwenden häufig Kunststoffabdeckkappen als Fußplatten, die durch die relativ hohen Lasten, die ein solches Regal aufnehmen kann, rasch zerstört werden. Das Pfostenprofil kann sich dabei durch die Kunststoffabdeckkappe hindurchstanzen. Der Fuß gewährleistet dabei auch keine Lastverteilung, so daß mittelfristig mit Beschädigungen des Fußbodens bzw. des Betonuntergrundes gerechnet werden muß.

Das erfindungsgemäße Regal sieht daher gemäß einer Weiterbildung der Erfindung Steckfüße vor, die vorzugsweise aus Stahl sind und auf denen die unteren Enden der Pfosten montierbar sind. Diese Steckfüße sind formschlüssig mit den Pfostenprofilen verbindbar. Außerdem kann man eine Kippsicherung des Regals z.B. durch Bodenverdübelung durchführen. Die Steckfüße können beispielsweise Laschen aufweisen, die federnd ausgebildet sind und geeignet sind, mit Rastelementen der Pfosten zu verrasten. Vorzugsweise sieht man außerdem Ausgleichsbleche vor, die eine saubere und reibungslose Montage auch auf unebenen Untergründen gewährleisten.

Bei einem erfindungsgemäßen Regal geschieht die Montage vorzugsweise so, daß zunächst leiterähnliche Gebilde aus je zwei Pfosten und Holmen für die Querseiten montiert werden. Aus diesen leiterähnlichen Gebilden werden dann die einzelnen Regalgrundfelder aufgebaut unter Verwendung der Holme für die Längsrichtung. In Querrichtung werden dann gegebenenfalls die Unterzüge montiert und auf diese und die Stufenholme werden die Platten der Fachböden aufgelegt. Schließlich werden aus mehreren Regalgrundfeldern durch Aneinanderreihung in Längsrichtung gegebenenfalls reihenförmige Regalzeilen aufgebaut. Um dabei zwei benachbarte Regalgrundfelder kraftschlüssig miteinander zu verbinden, verwendet man vorzugsweise Verbindungsklammern, die zwei benachbarte Regalpfosten umgreifen. Vorzugsweise haben diese Verbindungsklammern jeweils Hakenelemente sowie Aussparungen und die Hakenelemente können Rastelemente der Pfosten übergreifen. Die Rastelemente, die vorzugsweise auch für die Verbindung der Pfosten mit den Holmen des Regals verwendet werden, sind dabei gemäß einer Weiterbildung der Erfindung durch Ausprägen des Materials der Schenkel der Pfosten zur Innenseite hin gebildet. An der Außenseite der Pfosten des Regals besteht dann keine Verletzungsgefahr. Man kann beispielsweise etwa kreuzförmige Ausprägungen aus dem Material der Schenkel bilden.

Alle Teile des Regals können durch Steckmontage miteinander verbunden werden. Für den Aufbau wird lediglich ein Gummihammer benötigt. Die Montage ist sehr einfach und läßt sich schnell durchführen. Die Bauteile sind derart ausgeführt, daß eine Falschmontage ausgeschlossen ist. Die Stützenprofile sind allseits symmetrisch und können somit in jeder Lage verbaut werden.

Die Unteransprüche betreffen bevorzugte Weiterbildungen der erfindungsgemäßen Aufgabenlösung. Weitere Vorteile der Erfindung ergeben sich aus der nachfolgenden Detailbeschreibung.

Nachfolgend wird die vorliegende Erfindung anhand von Ausführungsbeispielen unter Bezugnahme auf die beiliegenden Zeichnungen näher beschrieben. Dabei zeigen
- Fig. 1: eine schematisch vereinfachte perspektivische Ansicht einer beispielhaften Ausführungsform eines erfindungsgemäßen Regals;
- Fig. 2: eine perspektivische Explosionsdarstellung, die die Montage der Steckfüße erläutert;
- Fig. 3: eine vergrößerte Detailansicht eines fertigmontierten Steckfußes im unteren Bereich;
- Fig. 4: eine perspektivische Ansicht, die die Montage eines Stufenholms an einem Pfosten verdeutlicht;
- Fig. 5: eine perspektivische Ansicht zweier montierter Seitenteile des Regals;
- Fig. 6: eine perspektivische Detailansicht, die den Einbau von Unterzügen verdeutlicht;
- Fig. 7: eine Schnittansicht durch einen Ausschnitt des Regals im Verbindungsbereich zwischen einem Stufenholm, einem Unterzug und einem Fachboden;
- Fig. 8: eine perspektivische Ansicht, die einen Fachboden mit in Stufenholmen eingelegter Platte zeigt;
- Fig. 9: eine perspektivische Ansicht einer beispielhaften Regalzeile mit mehreren Regal-Grundfeldern;
- Fig. 10: eine perspektivische Detailansicht, die die Montage einer Verbindungsklammer zur Verbindung mehrerer Regal-Grundfelder demonstriert;
- Fig. 11: eine perspektivische Detailansicht, die die Befestigung eines Pfostens im Fußbereich verdeutlicht.

Zunächst wird auf Fig. 1 Bezug genommen. Die Darstellung zeigt beispielhaft in perspektivischer Ansicht ein erfindungsgemäßes Regal, welches insgesamt mit 100 bezeichnet ist. Das Regal 100 umfaßt in den vier Ecken jeweils Pfosten 10 oder Stützen aus entsprechenden Profilen. Mit diesen Pfosten 10 werden in Längsrichtung des Regals sich in der jeweiligen Höhe der Fachböden erstreckende Stufenholme 20 verbunden. Für die verschiedenen Regalebenen sind außerdem Unterzüge 30 vorgesehen, die man oben erkennen kann, da dort der Regalboden nicht dargestellt ist. Die einzelnen Regalebenen können aus Platten 40 bestehen, beispielsweise aus Spanplatte oder dergleichen, die auf den Unterzügen 30 aufliegen können. In Richtung der Regaltiefe (Querrichtung) sind ebenfalls Stufenholme 50 angeordnet, die ähnlich den für die Längsrichtung vorgesehenen Stufenholmen 20 ausgebildet sein können und sich jeweils in der Ebene der einzelnen Fachböden befinden. Die Stufenholme 50 für die Querrichtung können entsprechend mit den Pfosten 10 verbunden werden. Der genauere Aufbau sowie die Verbindung der einzelnen zuvor beschriebenen Bauelemente des Regals 100 wird nachfolgend unter Bezugnahme auf die Detailzeichnungen näher erläutert.

Fig. 2 verdeutlicht die Montage eines Regalpfostens 10 im unteren Endbereich auf einem Steckfuß 60 mit Fußplatte 61. Die Regalpfosten 10 oder Stützen sind im Prinzip Winkelprofile mit zwei Schenkeln 11, 12, die rechtwinklig zueinander stehen. Fig. 2 zeigt einen solchen Regalpfosten 10 einmal von der Innenseite und einmal von der Außenseite her (rechts). Die beiden Schenkel 11, 12 haben jeweils in Reihen im Abstand zueinander angeordnete ausgeprägte Rastelemente 13. Die Steckfüße 60 haben diesen Rastelementen 13 zugeordnete einwärts gebogene Laschen 62, die wie man sieht, jeweils an den senkrecht hochstehenden Platten 63 geformt sind. Diese Laschen 62 verrasten sich beim senkrechten Einführen der Pfosten 10 von oben her und Herunterdrücken der Pfosten mit deren Rastelementen 13, indem sich eine Nase des jeweils untersten Rastelements 13 jeweils mit einer Lasche 62 verhakt.

Fig. 3 zeigt noch einmal in vergrößerter Darstellung den unteren Endbereich eines Pfostens 10 von außen her in montiertem Zustand mit dem Steckfuß 60. Man kann hier die Laschen 62 gut erkennen, die beim Herunterdrücken der Pfosten etwas federnd ausgebildet sind, so daß sie schließlich in die durch die Ausprägung der Rastelemente 13 gebildeten etwa kreuzförmigen Aussparungen 14 einrasten. Eine solche Aussparung 14, die genauso ausgebildet ist, wie die darunterliegende verrastete Aussparung kann man in Fig. 3 gut erkennen.

Nachfolgend wird auf Fig. 4 Bezug genommen. Die perspektivische Ansicht zeigt wiederum einen bereits auf einem Steckfuß 60 montierten Pfosten 10 von der Innenseite her. Weiterhin ist ein Abschnitt eines Stufenholms 20 für die Längsrichtung der Regalebenen und ein Endbereich eines Stufenholms 50 für die Querrichtung der Regalebene dargestellt. Man erkennt, daß die Stufenholme 20, 50 jeweils etwa schlüssellochartig geformte Aussparungen 21 aufweisen, so daß man diese durch eine Steckverbindung unter Zuhilfenahme eines Werkzeugs wie beispielsweise eines Gummihammers mit dem Pfosten verbinden kann. Dazu werden zunächst die ausgeprägten Rastelemente 13 in eine der Aussparungen 21 eingeführt und anschließend schlägt man von oben her auf den Stufenholm 20, so daß dieser sich an dem Rastelement 13 verhakt, welches an der Innenseite der Schenkel 11, 12 des Regalpfostens etwa zungenartig vorstehend ausgebildet ist. Der Stufenholm 20 selbst besteht aus einem Profil, welches eine an einer Seite offene Kastenform hat. Im Prinzip handelt es sich also um ein annähernd C-förmiges Profil mit drei vollständigen Profilwänden, und zwar einer in der Lage gemäß Fig. 4 gesehen oberen Profilwand 22, einer seitlichen Profilwand 23, einer unteren Profilwand 24, an die sich eine kürzere rechtwinklig nach oben gebogene Teilwand 25 anschließt. Ebenso schließt sich an die obere Profilwand 22 eine kürzere Teilprofilwand 26 nach unten hin an, die parallel zu der Profilwand 23 verläuft. Von dieser Teilprofilwand 26 wiederum horizontal (in der Einbauposition) rechtwinklig abgewinkelt ist ein Auflagesteg 27. Die Funktion dieses Auflagestegs 27 wird nachfolgend noch näher erläutert.

Es wird nun auf Fig. 5 Bezug genommen. Die Abbildung zeigt perspektivisch zwei fertig montierte Seitenteile 80 eines Regals, die leiterartig aufgebaut sind, wobei jedes Seitenteil 80 aus zwei zuvor beschriebenen Pfosten 10 besteht, die jeweils im unteren Endbereich mit den Steckfüßen 60 verbunden sind. Zwischen zwei benachbarten Pfosten 10 je eines Seitenteils 80 erstrecken sich in Querrichtung jeweils parallel in Abständen zueinander jeweils mehrere Stufenholme 50, beispielsweise vier solcher Stufenholme 50 bei einem Seitenteil 80 gemäß Fig. 5. Die Anzahl der als Querverbindung dienenden Stufenholme 50 ist jedoch beliebig.

Es wird nun nachfolgend auf Fig. 6 Bezug genommen. Diese Darstellung demonstriert den Einbau von Unterzügen 30 in die Stufenholme 20 der Längsrichtung. Der Einbau der Unterzüge 30 erfolgt, um ein Ausdrehen der Stufenholme 20 aus ihrer Verbindung mit dem Regalpfosten 10 unter Last zu verhindern. Die Montage der Unterzüge 30 in die Stufenholme 20 kann durch eine Drehbewegung erfolgen, wie dies in Fig. 6 an dem linken Unterzug 30 durch den Pfeil angedeutet ist. Man kann den Unterzug 30 in den einem an einer Seite schienenartig offenen C-Profil ähnlichen Stufenholm 20 in flacher Lage einschieben und dann um etwa 90° in der Zeichnung Fig. 6 im Uhrzeigersinn drehen und aufrichten, so daß sich dann eine formschlüssige Verbindung zwischen dem Unterzug 30 und dem Stufenholm 20 ergibt. Die offene Nut an der Einschiebeseite des Stufenholms 20 ist mit 28 bezeichnet. Der Unterzug 30 hat wie man in Fig. 6 erkennt, sowohl oberseitig eine Ausklinkung 31 als auch unterseitig eine Aussparung 32. Die oberseitige Ausklinkung 31 nimmt dann in der montierten Position des Unterzugs 30 den Steg 27 des Stufenholms 20 auf. Die unterseitige Aussparung 32 des Unterzugs 30 nimmt die kurze Teilwand 25 des Stufenholms 20 auf. Der Unterzug 30 selbst hat wie man in Fig. 6 erkennt ein spitzwinkliges Dreieckprofil mit zwei spitzwinklig miteinander verbundenen Schenkeln 33, 34, deren Endbereiche 35 dann bei aufrechtstehendem Unterzug 30 nach dem Drehen auf der unteren Profilwand 24 des Stufenholms 20 zur Auflage kommen.

Abbildung 7 zeigt noch einmal die Verbindung zwischen einem Stufenholm 20, einem Unterzug 30 und einer die Regalebene bildenden Platte 40 im Schnitt. Man sieht hier die untere Profilwand 24 des Stufenholms 20 mit dem aufliegenden Endabschnitt 35 und der unteren Aussparung 33. Man erkennt weiterhin im oberen Bereich des Stufenholms 20 die obere Profilwand 22, die kurze sich nach unten erstreckende Teilprofilwand 26 und den Auflagesteg 27, der als Auflage für die Platte 40 der Regalebene dienen kann. Die Platte 40 kann außerdem auf dem Scheitelbereich 36 des Unterzugs 30 ebenfalls aufliegen.

Fig. 8 zeigt eine perspektivische Teildarstellung zweier Fachböden für die Regalebene, wobei man bei dem unteren Fachboden erkennt, wie die Platte 40 in den Stufenholm 20 der Längsrichtung eingelegt ist. In diesem Zusammenhang wird auch auf Fig. 1 verwiesen. Außerdem erkennt man in Fig. 8 bei dem oberen Fachboden einen in Querrichtung verlaufenden Stufenholm 50.

Fig. 9 zeigt eine Regalzeile, wobei man sieht, daß das dort beispielhaft dargestellte Regal 100 aus mehreren in Längsrichtung hintereinander angeordneten Regal-Grundfeldern 90 besteht, die in sich jeweils in der zuvor beschriebenen Weise aus den Regalpfosten 10 und den Stufenholmen 20, 50 sowie den Platten 40 aufgebaut sind. Die Verbindung zweier solcher Regal-Grundfelder 90 im Bereich der aneinander grenzenden Pfosten 10 wird nachfolgend unter Bezugnahme auf die Fig. 10 näher erläutert. Man erkennt in Fig. 10 einen Regalpfosten 10, in den eine Verbindungsklammer 95 einhängbar ist. Dazu hat die Verbindungsklammer 95 wie man sieht Hakenelemente 96 und dahinterliegende etwa rechteckige Aussparungen 97. Die Verbindungsklammer 95 selbst hat in der Draufsicht gesehen ein etwa U-förmiges Profil mit zwei parallelen Schenkeln 93, 94 und einem diese rückseitig verbindenden Steg 98, so daß die Verbindungsklammer 95 nach dem Aufschieben zwei parallele Schenkel 12, 12' zweier benachbarter Regalpfosten 10, 10' umgreift und verklammert.

Die Verbindung der Verbindungsklammern 95 mit den jeweiligen Schenkeln 12, 12' der beiden benachbarten Regalpfosten 10, 10' geschieht dabei in der Weise, daß die Hakenelemente 96 die in den Schenkeln 12 herausgeprägten und somit nach innen vorstehenden Rastelemente 13 übergreifen, so daß sich die oberen Zungen der Rastelemente 13 nach dem Einhängen der Verbindungsklammern 95 in den rechteckigen Aussparungen 97 befinden. Dadurch, daß die Klammer 95 zwei gleichartig ausgebildete Schenkel 93, 94 mit jeweils Hakenelementen 96 hat, erhält man eine kraftschlüssige Verbindung zweier benachbarter Regalpfosten 10, 10'. Die Verbindungsklammer 95 kann außerdem, wie man in Fig. 10 erkennt, an jedem ihrer Schenkel 93, 94 mehrere gleichförmig oder ähnlich gestaltete Hakenelemente 96 übereinander aufweisen, so daß gleichzeitig ein Einhaken in mehrere Rastelemente 13 eines Schenkels 12 eines Regalpfostens 10 erfolgen kann, um eine bessere Kräfteeinleitung zu ermöglichen.

Nachfolgend wird nun auf Fig. 11 Bezug genommen und anhand dieser die Bodenbefestigung der Regalpfosten 10 im unteren Bereich erläutert. Man erkennt einen Regalpfosten 10 mit seinen beiden Schenkeln 11, 12 im unteren Endbereich, wobei der Regalpfosten 10 mit einem Steckfuß 60 verbunden ist, so wie dieser auch in Fig. 2 dargestellt ist. Zusätzlich kann unter die horizontale Fußplatte 61 des Steckfußes ein Ausgleichsblech 65 geschoben werden, das oberseitig Nocken 66 aufweisen kann, die dann in entsprechenden Löchern 67 der Fußplatte 61 zur Lagefixierung aufgenommen werden können.

Weiterhin sind Bodenanker 68 vorgesehen, die über Befestigungselemente 69 auf den Fußplatte 61 verschraubbar sind. Die Bodenanker 68 können im Boden gegebenenfalls verdübelt werden. Die Bodenanker 68 erstrecken sich durch Ausnehmungen 72 in den Ausgleichsblechen und entsprechende Löcher 71 in den Fußplatten 61 der Steckfüße hindurch (siehe auch Fig. 4).

## Patentansprüche

1. Regal (100) umfassend vertikale Pfosten (10) und mit diesen Pfosten verbindbare Holme (20, 50), die sich in Längsrichtung bzw. in Querrichtung des Regals erstrecken und die etwa in Höhe der Fachböden des Regals liegen, wobei Holme (20, 50) und vertikale Pfosten (10) über Aussparungen und diesen zugeordnete Verbindungselemente verbindbar sind, **dadurch gekennzeichnet, daß** die Verbindungselemente Rastelemente (13) sind, die sich an den vertikalen Pfosten (10) befinden und sich jeweils zur Innenseite hin erstrecken und daß sich die Aussparungen (21) an den Holmen (20, 50) befinden.

2. Regal nach Anspruch 1, **dadurch gekennzeichnet, daß** die vertikalen Pfosten (10) Winkelprofile sind mit jeweils zwei gleichlangen Schenkeln (11, 12).

3. Regal nach Anspruch 1 oder 2, **dadurch gekennzeichnet, daß** die Holme (20) für die Längsrichtung und/oder die Holme (50) für die Querrichtung ein annähernd C-förmiges Profil aufweisen mit wenigstens drei vollständigen Profilwänden (22, 23, 24) und wenigsten einer kürzeren Teilprofilwand (25, 26), die etwa rechtwinklig einwärts abgewinkelt ist.

4. Regal nach einem der Ansprüche 1 bis 3, **dadurch gekennzeichnet, daß** die Holme in Längsrichtung (20) und die Holme in Querrichtung (50) jeweils gleiche Profile aufweisen.

5. Regal nach einem der Ansprüche 1 bis 4, **dadurch gekennzeichnet, daß** die Holme in Querrichtung (50) und/oder die Holme in Längsrichtung (20) jeweils Stufenholme sind mit wenigstens einem in der Einbauposition etwa horizontal abgewinkelten Auflagesteg (27).

6. Regal nach einem der Ansprüche 1 bis 5, **dadurch gekennzeichnet, daß** Unterzüge (30) vorgesehen sind, die in Querrichtung des Regals verlaufen und mit zwei gegenüberliegenden Holmen (20) verbindbar sind.

7. Regal nach einem der Ansprüche 1 bis 6, **dadurch gekennzeichnet, daß** Unterzüge (30) vorgesehen sind, die oberseitige Ausklinkungen (31) und/oder unterseitige Aussparungen (32) aufweisen, daß die Unterzüge (30) mit ihren Endbereichen in Nuten (28) der Holme (20) einschiebbar sind und daß nach Verdrehen der Unterzüge (30) aus der Einschiebposition heraus in eine Montageposition Stege (27) bzw. Teilwände (25) des Holms (20) in den Ausklinkungen (31) bzw. Aussparungen (32) liegen.

8. Regal nach einem der Ansprüche 1 bis 7, **dadurch gekennzeichnet, daß** die Unterzüge (30) ein spitzwinkliges Dreieckprofil aufweisen.

9. Regal nach einem der Ansprüche 1 bis 8, **dadurch gekennzeichnet, daß** ein Auflagesteg (27) der Holme (20) als Auflage für eine Platte (40) dient, die die Regalebene bildet.

10. Regal nach einem der Ansprüche 1 bis 9, **dadurch gekennzeichnet, daß** Steckfüße (60) vorgesehen sind, auf denen die unteren Enden der Pfosten (10) montierbar sind.

11. Regal nach einem der Ansprüche 1 bis 10, **dadurch gekennzeichnet, daß** die Steckfüße (60) Laschen (62) aufweisen, die federnd ausgebildet sind und geeignet sind mit Rastelementen (13) der Pfosten zu verrasten.

12. Regal nach einem der Ansprüche 1 bis 11, **dadurch gekennzeichnet, daß** Verbindungsklammmern (95) vorgesehen sind, die Hakenelemente (96) sowie Aussparungen (97) aufweisen und die Hakenelemente (96) geeignet sind, Rastelemente (13) der Pfosten (10) zu übergreifen.

13. Regal nach einem der Ansprüche 1 bis 12, **dadurch gekennzeichnet, daß** die Verbindungsklammern (95) zwei gleichartige ausgebildete parallele Schenkel (93, 94) aufweisen mit jeweils Hakenelementen (96) und mittels der Verbindungsklammern (95) zwei benachbarte Regalpfosten (10, 10') zweier Regal-Grundfelder (90) kraftschlüssig verbindbar sind.

14. Regal nach einem der Ansprüche 1 bis 13, **dadurch gekennzeichnet, daß** die Rastelemente (13) durch Ausprägen des Materials der Schenkel (11, 12) der Pfosten zur Innenseite hin gebildet sind.

15. Regal nach einem der Ansprüche 1 bis 14, **dadurch gekennzeichnet, daß** die Rastelemente (13) durch etwa kreuzförmige Ausprägung aus dem Material der Schenkel (11, 12) der Pfosten (10) gebildet sind, wodurch in den Schenkeln etwa kreuzförmige Aussparungen (14) bzw. Vertiefungen gebildet sind.

16. Regal nach einem der Ansprüche 1 bis 15, **dadurch gekennzeichnet, daß** die Rastelemente (13) Nasen aufweisen, die unterseitig und oberseitig mit dem Material der Schenkel (11, 12) der Pfosten (10) verbunden sind, jedoch dabei vorzugsweise an zwei Seiten frei liegen.

## Claims

1. Rack (100) comprising vertical uprights (10) and crossmembers (20, 50) which can be connected to said uprights, extend respectively in the longitudinal direction and in the transverse direction of the rack and are located approximately level with the shelves of the rack, it being possible for the crossmembers (20, 50) and vertical uprights (10) to be connected via cutouts and connecting elements assigned thereto, **characterized in that** the connecting elements are latching elements (13) which are located on the vertical uprights (10) and each extend in the direction of the inside, and **in that** the cutouts (21) are located on the crossmembers (20, 50).

2. Rack according to Claim 1, **characterized in that** the vertical uprights (10) are angled profiles each with two legs (11, 12) of the same length.

3. Rack according to Claim 1 or 2, **characterized in that** the crossmembers (20) for the longitudinal direction and/or the crossmembers (50) for the transverse direction have a more or less C-shaped profile with at least three complete profile walls (22, 23, 24) and at least one shorter profile subwall (25, 26), which is angled inwards approximately at right angles.

4. Rack according to one of Claims 1 to 3, **characterized in that** the crossmembers in the longitudinal direction (20) and the crossmembers in the transverse direction (50) each have the same profiles.

5. Rack according to one of Claims 1 to 4, **characterized in that** the crossmembers in the transverse direction (50) and/or the crossmembers in the longitudinal direction (20) are each stepped crossmembers with at least one bearing crosspiece (27) which is angled approximately horizontally in the installed position.

6. Rack according to one of Claims 1 to 5, **characterized in that** there are provided joists (30) which run in the transverse direction of the rack and can be connected to two mutually opposite crossmembers (20).

7. Rack according to one of Claims 1 to 6, **characterized in that** there are provided joists (30) which have notches (31) on the top side and/or cutouts (32) on the underside, **in that** the joists (30) can have their end regions pushed into grooves (28) of the crossmembers (20) and **in that**, once the joists (30) have been rotated from the pushing-in position into an installed position, crosspieces (27) and sub-walls (25) of the crossmember (20) are located in the respective notches (31) and cutouts (32).

8. Rack according to one of Claims 1 to 7, **characterized in that** the joists (30) have the profile in the form of an acute triangle.

9. Rack according to one of Claims 1 to 8, **characterized in that** a bearing crosspiece (27) of the crossmembers (20) serves as a bearing means for a panel (40) which forms the rack-level shelf.

10. Rack according to one of Claims 1 to 9, **characterized in that** there are provided plug-in feet (60) on which the bottom ends of the uprights (10) can be installed.

11. Rack according to one of Claims 1 to 10, **characterized in that** the plug-in feet (60) have lugs (62) which are of resilient design and are suitable for latching to latching elements (13) of the uprights.

12. Rack according to one of Claims 1 to 11, **characterized in that** there are provided connecting clamps (95) which have hook elements (96) and cutouts (97), and the hook elements (96) are suitable for engaging over latching elements (13) of the uprights (10).

13. Rack according to one of Claims 1 to 12, **characterized in that** the connecting clamps (95) have two parallel legs (93, 94) which are designed in the same way and each have hook elements (96), and two adjacent rack uprights (10, 10') of two basic rack units (90) can be connected with a force fit by means of the connecting clamps (95).

14. Rack according to one of Claims 1 to 13, **characterized in that** the latching elements (13) are formed by being stamped in the material of the legs (11, 12) of the uprights in the direction of the inside.

15. Rack according to one of Claims 1 to 14, **characterized in that** the latching elements (13) are formed by being stamped in an approximately cross-shaped manner in the material of the legs (11, 12) of the uprights (10), as a result of which approximately cross-shaped cutouts (14) and depressions are formed in the legs.

16. Rack according to one of Claims 1 to 15, **characterized in that** the latching elements (13) have noses which, on the underside and top side, are connected to the material of the legs (11, 12) of the uprights (10), but are preferably free on two sides.

## Revendications

1. Rayonnage (100) comprenant des montants verticaux (10) et des longerons (20, 50) pouvant être raccordés à ces montants, lesquels s'étendent dans la direction longitudinale ou dans la direction transversale du rayonnage et se trouvent approximativement à la hauteur des étagères du rayonnage, les longerons (20, 50) et les montants verticaux (10) pouvant être raccordés par le biais d'évidements et d'éléments de raccordement associés à ceux-ci, **caractérisé en ce que** les éléments de raccordement sont des éléments d'encliquetage (13), qui se trouvent sur les montants verticaux (10) et s'étendent à chaque fois vers le côté intérieur et **en ce que** les évidements (21) se trouvent sur les longerons (20, 50).

2. Rayonnage selon la revendication 1, **caractérisé en ce que** les montants verticaux (10) sont des profilés angulaires avec deux branches respectives de même longueur (11, 12).

3. Rayonnage selon la revendication 1 ou 2, **caractérisé en ce que** les longerons (20) pour la direction longitudinale et/ou les longerons (50) pour la direction transversale présentent un profilé approximativement en forme de C avec au moins trois parois profilées complètes (22, 23, 24) et au moins une paroi profilée partielle plus courte (25, 26) qui est coudée approximativement à angle droit vers l'intérieur.

4. Rayonnage selon l'une quelconque des revendications 1 à 3, **caractérisé en ce que** les longerons dans la direction longitudinale (20) et les longerons dans la direction transversale (50) présentent chacun des profilés identiques.

5. Rayonnage selon l'une quelconque des revendications 1 à 4, **caractérisé en ce que** les longerons dans la direction transversale (50) et/ou les longerons dans la direction longitudinale (20) sont chacun des longerons étagés avec au moins une réglette d'appui (27) coudée approximativement horizontalement dans la position de montage.

6. Rayonnage selon l'une quelconque des revendications 1 à 5, **caractérisé en ce qu'**il est prévu des tirants (30) qui s'étendent dans la direction transversale du rayonnage et qui peuvent être raccordés à deux longerons opposés (20).

7. Rayonnage selon l'une quelconque des revendications 1 à 6, **caractérisé en ce qu'**il est prévu des tirants (30) qui présentent du côté supérieur des encoches (31) et/ou des évidements (32) du côté inférieur, **en ce que** les tirants (30) peuvent être insérés avec leurs parties d'extrémités dans des rainures (28) des longerons (20) et **en ce qu'**après une rotation des tirants (30) hors de la position d'insertion dans une position de montage, des réglettes (27) ou des parois partielles (25) du longeron (20) se placent dans les encoches (31) ou les évidements (32).

8. Rayonnage selon l'une quelconque des revendications 1 à 7, **caractérisé en ce que** les tirants (30) présentent un profilé triangulaire à angle aigu.

9. Rayonnage selon l'une quelconque des revendications 1 à 8, **caractérisé en ce qu'**une réglette d'appui (27) des longerons (20) sert d'appui pour une plaque (40) qui forme le plan du rayonnage.

10. Rayonnage selon l'une quelconque des revendications 1 à 9, **caractérisé en ce que** des pieds d'enfichage (60) sont prévus, sur lesquels les extrémités inférieures des montants (10) peuvent être montées.

11. Rayonnage selon l'une quelconque des revendications 1 à 10, **caractérisé en ce que** les pieds d'enfichage (60) présentent des languettes (62) qui sont réalisées de façon élastique et qui sont appropriées pour s'encliqueter avec des éléments d'encliquetage (13) des montants.

12. Rayonnage selon l'une quelconque des revendications 1 à 11, **caractérisé en ce qu'**il est prévu des pinces de raccordement (95) qui présentent des éléments de crochet (96) ainsi que des évidements (97) et les éléments de crochet (96) sont appropriés pour venir en prise par le dessus avec des éléments d'encliquetage (13) des montants (10).

13. Rayonnage selon l'une quelconque des revendications 1 à 12, **caractérisé en ce que** les pinces de raccordement (95) présentent deux branches parallèles réalisées de façon identique (93, 94), avec des éléments de crochet respectifs (96) et au moyen des pinces de raccordement (95), deux montants de rayonnage voisins (10, 10') de deux ensembles de rayonnage (90) peuvent être raccordés par force.

14. Rayonnage selon l'une quelconque des revendications 1 à 13, **caractérisé en ce que** les éléments d'encliquetage (13) sont formés par enfoncement du matériau des branches (11, 12) des montants vers le côté intérieur.

15. Rayonnage selon l'une quelconque des revendications 1 à 14, **caractérisé en ce que** les éléments d'encliquetage (13) sont formés par enfoncement approximativement en forme de croix à partir du matériau des branches (11, 12) des montants (10), des évidements (14) ou des renfoncements approximativement cruciformes étant ainsi formés dans les branches.

16. Rayonnage selon l'une quelconque des revendications 1 à 15, **caractérisé en ce que** les éléments d'encliquetage (13) présentent des nez qui sont raccordés du côté inférieur et du côté supérieur au matériau des branches (11, 12) des montants (10), mais dans ce cas reposent librement de préférence sur deux côtés.
